# EUROPÄISCHE PATENTSCHRIFT

(11) **EP 0 553 736 B1**
(45) Veröffentlichungstag und Bekanntmachung des Hinweises auf die Patenterteilung: **04.06.1997**
(21) Anmeldenummer: 93101028.4
(22) Anmeldetag: 23.01.1993
(51) Int. Cl.: A43B 13/20, A43B 13/12

(54) **Schuhsohle**
Shoe sole
Semelle de chaussure

(30) Priorität: 27.01.1992 DE 4202170
(43) Veröffentlichungstag der Anmeldung: 04.08.1993
(73) Patentinhaber: WILHELM KÄCHELE GmbH KAUTSCHUK- UND KUNSTSTOFFWAREN-FABRIK, D-73235 Weilheim (DE)
(72) Erfinder: Kächele, Bruno, W-7315 Weilheim/Teck (DE)
(74) Vertreter: Rüger, Rudolf, Dr.-Ing.

(56) Entgegenhaltungen:
- EP-A- 0 373 330
- EP-A- 0 387 505
- DE-U- 8 418 324
- GB-A- 2 029 194
- US-A- 4 561 195
- US-A- 4 999 931
- MACHINE DESIGN Bd. 63, Nr. 11, 6. Juni 1991, CLEVELAND, OHIO, USA Seiten 80 - 84 J. BRAHAM 'HIGH TECH AFOOT'

## Beschreibung

Die Erfindung betrifft eine Schuhsohle für eine Schuheinheit.

Aus der Praxis sind Schuhsohlen bekannt, die aus einem Material bestehen, das in allen Richtungen etwa dieselbe Biegefestigkeit aufweist, d.h. das Material der Schuhsohle ist,für sich betrachtet, bezüglich einer parallel zu der Längsachse der Schuheinheit liegenden Krümmungsachse genauso biegesteif wie rechtwinklig dazu. Aus Gründen des Laufkomforts muß bei solchen Schuhsohlen, was die Biegesteifigkeit anbelangt, ein Kompromiß geschlossen werden. Um den Abrollkomfort der Schuhsohle beim Laufen hochzuhalten, sollte die Schuhsohle um die Achse quer zur Längsachse der Schuheinheit möglichst schmiegsam sein, während die Schuhsohle rechtwinklig dazu eine höhere Steifigkeit aufweisen sollte, damit sie sich in dieser Richtung nicht verformen kann und punktförmige Belastungen nicht zu einer entsprechend kleinflächigen Verformung der Schuhsohle auf der Innenseite führen, an der die Fußsohle anliegt. Die Schuhsohlen haben demzufolge eine verhältnismäßig große Biegefestigkeit und, um die zu erreichen, eine entsprechende Stärke. Mit der Stärke der Schuhsohle wächst auch deren Gewicht.

Neben der Biegesteifigkeit der Schuhsohle in Laufrichtunt gesehen beeinflußt auch deren Kompressibilität den Laufkomfort. Um hier Verbesserungen zu schaffen, wird das an sich homogene Material der Schuhsohle entweder geschäumt oder, ebenfalls wiederum bei homogenem Schuhsohlenmaterial, werden in der Schuhsohle einzelne Luftkammern vorgesehen, die entweder nach außen hin geschlossen oder über Drosselöffnungen belüftet sind.

Aus der EP 0 373 330 A1 ist eine Einlage, insbesondere für Sportschuhe, bekannt, die als ungepolsterte Aussteifung dient. Die Einlage ist ein Rechteck oder mäanderförmig gebogenes Wellblech aus Federstahl oder vergleichbaren Materialien, das in die gesamtstruktur einer Sohle zwischen einer Außensohle und einer Innensohle integriert werden kann. Die von dem wellblechartigen Teil gebildeten Rippen verlaufen insbesondere in den Biegebereichen des Schuhs in Querrichtung, so daß eine Aussteifung des Schuhs in Seitenrichtung erhalten wird, der in Längsrichtung biegsam bleibt. Zum Zwecke des Integrierens der Einlage in eine Schuhsohle kann die Einlage mit Kunststoffmaterial umschäumt, umspritzt oder umgossen werden. Eine Polsterung ist nicht vorgesehen.

Aus der US-PS 4 999 931 ist ein Stoßdämpfer für Schuhe bekannt, der zwei Schichten von Luftzellen aufweist, die beidseits einer durch eine elastische Membran gebildeten Mittelebene angeordnet sind. Die elastische Membran verschließt die Luftzellen und wirkt deren Deformation bei Druckbelastung entgegen.

Eine nennenswerte Versteifungswirkung geht von diesen Dämpferelementen nicht aus.

Ausgehend von diesem Stand der Technik ist es Aufgabe der Erfindung, eine Schuhsohle zu schaffen, die eine große Beweglichkeit hinsichtlich des Abrollvorgangs beim Laufen zeigt und gleichzeitig bei guter Polsterung des Fußes an denjenigen Stellen, an dendenen die höchsten Druckkräfte auftreten, ein geringes Gewicht hat.

Diese Aufgabe wird erfindungsgemäß durch die Schuhsohle mit den Merkmalen des Anspruches 1 gelöst.

Bei der neuen Schuhsohle wird ein sandwichartiger Aufbau verwendet, wobei der platten- oder flächenförmige Kern der Sohle die unterschiedliche Biegesteifigkeit in Längs- und in Querrichtung verleiht. Infolge der vorgesehenen Biegesteifigkeit setzt die Schuhsohle dem Krümmen des Schuhs bei der Abrollbewegung des Fußes während des Laufens nur geringen Widerstand entgegen, während quer dazu eine große Steifigkeit zustandekommt. Unebenheiten des Bodens führen nicht zu, einer punktförmigen Verformung der Sohle, sondern zu einer wellenförmigen Deformation, was wegen der damit verbundenen größeren Kontaktfläche zwischen Sohle und Fuß Belastungsspitzen an der Fußsohle vermindert. Außerdem gestattet der sandwichartige Aufbau die Herstellung verhältnismäßig dünner Sohlen, die an sich in senkrechter Richtung wenig nachgiebig wären. Um dennoch zu einer guten Polsterung des Fußes zu gelangen, ist in wenigstens einer der Beschichtungen zumindest ein Hohlraum vorgesehen. Die Wand dieses Hohlraums kann sich nachgiebig an die Fußsohlenkontur anschmiegen, wodurch die kraftübertragende Fläche erheblich vergrößert wird. Gleichzeitig wirkt der Hohlraum als Dämpfung, weil beim Auftreten mit der Ferse oder dem Abstoßen mit dem Ballen der Hohlraum kompressibel nachgiebt, was Druckspitzen an der Fußsohle entgegenwirkt.

Der Komfort hinsichtlich der Bettung des Fußes auf der Schuhsohle läßt sich verbessern, wenn in der Beschichtung mehrere Kammern ausgebildet sind. Dadurch wird einem lokalen Durchfedern, wie es bei einer einzelnen Kammer auftreten könnte, wirksam entgegnet.

Die Nachgiebigkeit der Kammer läßt sich deutlich verbessern, wenn benachbarte Kammern voneinander getrennte Wände aufweisen. Diese Wände liegen vorzugsweise etwas schräg, damit sie beim Komprimieren der Kammer sich leichter umbiegen lassen. Bei senkrechten Wänden würde die notwendige Druckkraft erst bis zum Ausknicken der Seitenwand ansteigen, was dann sinnvoll ist, wenn gleichzeitig ein deutlicher Massageeffekt erwünscht ist.

Die Kammern haben bevorzugt in der Draufsicht einen abgerundeten Grundriß und demzufolge auch abgerundete Kontaktstellen mit der Fußsohle, um unnötig reizende Ecken und Kanten zu vermeiden, die zu Scheuerstellen führen könnten.

Ein besonders großer Federhub der Kammer bzw. Kammern läßt sich erreichen, wenn sie unmittelbar auf dem Kern aufsitzen und eine zusätzliche Wand zwischen Kern und Kammer fehlt. Andernfalls würde bei gleichem Laufkomfort die Sohle um diese zusätzliche Wand stärker, was das Gewicht und den Materialeinsatz erhöht.

Bei runden Kammern ist die Seitenwand bevorzugt eine Mantelfläche eines Kegelstumpfes, damit sich die Seitenwand bei der Druckbelastung der Kammer leicht verformen läßt.

Die Kammern können aber auch eine halbkugelförmige Außenkontur haben, wenn ein verstärker Massageeffekt erwünscht ist.

Eine besonders dichte Packung der einzelnen Kammern läßt sich erreichen, wenn sie einen rechteckigen oder sechseckigen Grundriß haben. Bei dichter Packung der Kammern spielen die dann auftretenden Ecken keine Rolle, weil die Zwischenräume so klein sind, daß sich eine eventuell darüber befindliche Brandsohle zusammen mit der sonstigen Fußbekleidung praktisch nicht in die Zwischenräume zwischen benachbarten Kammern eindrücken läßt.

Günstige Lastverteilungen lassen sich erreichen, wenn die Kammern untereinander strömungsmäßig nicht in Verbindung stehen, weil hierdurch ein sonst möglicher Druckausgleich zwischen den Kammern verhindert wird.

Die Schuhsohle braucht keineswegs über ihre gesamte wirksame Fläche mit Kammern versehen sein. Es genügt, wenn die Kammern in einzelnen, voneinander getrennten Bereichen angeordnet sind. Vorteilhafterweise sind zumindest im Fersenbereich Kammern vorhanden. Weitere Kammern können auch im Bereich des Ballens vorhanden sein. Dagegen kann der Bereich des Schuhgelenks ohne derartige Kammern ausgeführt sein. Er ist lediglich mit einer Beschichtung versehen, die nicht ganz bis auf die Höhe der entspannten Kammern reicht, um auch im Bereich des Schuhgelenks eine gewisse Abstützung zu schaffen.

Wenn die Nachgiebigkeit der Schuhsohle in senkrechter Richtung, also senkrecht zu der von der Schuhsohle definierten Ebene verstärkt werden soll, kann auch auf der anderen Seite des Kerns eine Beschichtung vorgesehen sein, die Luftkammern enthält. Vorzugsweise sind dann die Bereiche mit Luftkammern auf der Ober- und auf der Unterseite der Schuhsohle im wesentlichen deckungsgleich.

Es ist auch möglich, in der an der Unterseite der Sohle befindlichen Beschichtung unmittelbar ein Schuhsohlenprofil vorzusehen.

Wenn es darum geht, das Gewicht der Schuhsohle weiter zu vermindern bzw. wenn es darum geht, unnötiges Material einzusparen, können auch Teile des Kerns frei von einer Beschichtung bleiben, und zwar bevorzugt an solchen Stellen, die entfernt von jenen Bereichen liegen, in denen Kammern angeordnet sind.

Als Material für die Beschichtung und damit auch für die Wände der Kammern kommen Gummi, wie Natur- oder Synthesekautschuk oder Gummiersatzstoffe, wie Polyurethan oder, thermoplastische Elastomere usw. in Frage.

Der Kern kann aus einer Blechplatte bestehen, die über die gesamte Länge des Kerns mit quer zu der Längsachse der Schuheinheit verlaufenden Wellen ausgebildet ist. Diese Wellen können verrundet sein oder sie können, im Querschnitt des Kerns gesehen, eine Zickzacklinie bilden. Dabei kommt als Material für den Kern Stahlblech oder Leichtmetall mit hinreichender Festigkeit in Frage.

Insbesondere im Falle eines metallischen Kerns ist es zweckmäßig, wenn der Kern seitlich umspritzt ist, um Korrosionserscheinungen entgegenzuwirken. Eine vollständige Einbettung des Kerns verhindert wirksam jedwede Korrosionserscheinung.

Die anisotrope Biegsamkeit der Schuhsohle läßt sich auch mit einem Kern aus Verbundmaterial erreichen, beispielsweise mittels eines plattenförmigen Kerns aus Kunstharz, in den Fasern eingebettet sind, die im wesentlichen rechtwinklig zu der Längsachse der Schuheinheit verlaufen.

Je nach Anwendung der Schuhsohle kann sie etwa die Größe der Brandsohle der betreffenden Schuheinheit haben oder auch kleiner sein bzw. einer Teilfläche der Brandsohle entsprechen. So kann sie eine Halbsohle sein oder sie reicht beispielsweise nur bis an den Absatz der jeweiligen Schuheinheit heran.

Falls durch die Beschichtung des Kerns nicht ohnehin ein auf gleicher Höhe liegender Rand zustandekommt, der als Verbindungsfläche mit dem Zwickrand des Schuhschaftes in Frage kommt, kann auf den Kern speziell ein solcher Rand aufgebracht sein.

In der Zeichnung ist ein Ausführungsbeispiel des Gegenstandes der Erfindung dargestellt. Es zeigen:
- Fig. 1: die Schuhsohle in einer Draufsicht,
- Fig. 2: die Schuhsohle nach Fig. 1, geschnitten längs der Linie II-II nach Fig. 1 in einer Seitenansicht und
- Fig. 3: den Ausschnitt von A aus Fig. 2 in einer vergrößerten perspektivischen Darstellung.

Fig. 1 zeigt eine Schuhsohle 1 in einer Draufsicht auf ihre Oberseite 2, deren Rand 3 etwa der Fußform bzw. der Außenkontur einer Brandsohle folgt, die in der Schuheinheit vorhanden ist, an der die gezeigte Schuhsohle 1 zu verwenden ist. Da die Schuhsohle 1 eine Vollsohle ist, weist sie einen Spitzenbereich 4, einen Ballenbereich 5, einen Gelenkbereich 6 und einen Fersen- oder Fersensitzbereich 7 auf.

Die Schuhsohle 1 ist, wie Fig. 2 erkennen läßt, sandwichartig aufgebaut und enthält einen platten- oder flächenförmigen Kern 8, dessen Außenkontur 9, wie die gestrichelte Linie in Fig. 1 zeigt, geringfügig gegenüber der Außenkante 3 zurückspringt, aber im übrigen gegenüber dieser mit konstantem Abstand verläuft. Der Kern 8 besteht bei dem gezeigten Ausführungsbeispiel aus einem ca. 0,3 mm starken Stahlblech, das zickzackförmig gewellt ist. Es entstehen dadurch eine Vielzahl von Wellen 11 mit Wellenkämmen 12 und Wellentälern 13. Die Wellenkämme 12 und die Wellentäler 13 verlaufen parallel zueinander und sind, bezogen auf die Längsachse der Schuhsohle 1, äquidistant verteilt. Die Wellenkämme 12 bzw. Wellentäler 13 liegen orthogonal zu der Längsachse der Schuhsohle 1, wodurch die Schuhsohle 1 bezüglich einer Krümmungsachse, die parallel zu den Wellenkämmen 12 bzw. den Wellentälern 13 liegt, schmiegsam ist, während sich bezüglich einer Krümmungsachse die rechtwinklig zu den Wellenkämmen 12 bzw. Wellentälern 13 und damit parallel zu der Längsachse der Schuhsohle 1 sich erstreckt, verhältnismäßig steif ist.

Abgesehen von dem Zickzackverlauf ist der Kern 8 etwa eben.

Der Kern 8 ist sowohl an seiner Oberseite als auch an seiner Unterseite mit einer Beschichtung 14 bzw. 15 versehen, die stoffschlüssig mit dem Kern 8 verbunden ist. Beide Beschichtungen 14, 15 bestehen aus einem geeigneten elastischen Material, beispielsweise Naturgummi, Synthesekautschuk oder Gummiersatzstoffen, wie Polyurethan oder thermoplastischen Elastomeren oder ähnlichen Kunststoffen.

Die von dem Kern 8 wegweisende Seite der Beschichtung 14 bildet die Oberseite 2, während eine von dem Kern 8 wegweisende Seite 16 der Beschichtung 15 die Unterseite der Schuhsohle 1 darstellt. Je nach Verwendungszweck kann die Unterseite mit einer weiteren profilierten und abriebfesten Laufsohle versehen sein oder aber die Beschichtung 15 bildet selbst die Laufseite der Sohle 1 und ist entsprechend profiliert und verschleißfest. Sowohl die Oberseite 2 als auch die Unterseite 16 sind im wesentlichen plan.

Sowohl im Fersenbereich 7 als auch im Ballenbereich 5 ist in der oberen Beschichtung 14 eine etwa parallelogrammförmige Vertiefung 17 und 18 enthalten, die praktisch bis zu der Oberseite des Kerns 8 hinunterreicht. Innerhalb dieses Bereiches 17 oder 18 ist die Beschichtung 14 in eine Vielzahl von voneinander getrennten kegelstumpfförmigen Noppen 19 aufgelöst.

Auch die untere Beschichtung 15 weist einen solchen vertieften Bereich 21 auf, der bis zu dem Kern 8 heranreicht und der etwa deckungsgleich ist mit dem Bereich 18. Auch im Bereich 21 ist die Beschichtung 15 in eine Vielzahl gleich großer kegelstumpfförmiger Noppen 19 aufgelöst. Alle Noppen 19 sämtlicher Bereiche 17, 18 und 21 haben dieselbe Gestalt. Ihr Aufbau ergibt sich aus Fig. 3, die den in dem gestrichelten Kreis A enthaltenen Bereich der Schuhsohle 1 in vergrößerter perspektivischer Darstellung zeigt.

Wie aus Fig. 3 erkennbar ist, enthält jede der Noppen 19 einen Hohlraum 22, der an einer Seite von dem Kern 8 begrenzt ist. Die Noppen 19 sitzen auf dem Kern 8 jeweils zentrisch über einem Wellental 13 und sind randseitig von einer Seitenwand 23 begrenzt, deren Verlauf dem Mantel eines Kegelstumpfes entspricht. An ihrer von dem Kern 8 abliegenden Seite geht die Seitenwand 23 jeder Noppe 19 einstückig in ein planes Dach 24 über, dessen Oberseite mit der Oberseite 2 oder Unterseite 16 der Beschichtung 14 bzw. 15 bündig ist oder geringfügig darüber liegt.

Das Dach 24 und die Seitenwand 23 weisen dieselbe Wandstärke von ca. 0,8 mm auf. Der Neigungswinkel der Seitenwand 23 gegenüber der durch die Schuhsohle 1 definierten Ebene ist zweckmäßigerweise etwas flacher als in den Figuren aus Übersichtlichkeitsgründen gezeigt. So beträgt die Höhe der Noppe 19, über alles gemessen, über dem Wellental 13 ca. 2,5 mm und der Durchmesser des Daches 24 an der Außenseite der Noppe 19 ist etwa 5 mm, während der Durchmesser im Bereich des Wellentales 13 ca. 10 mm lang ist.

Wegen der schrägen Lage der Seitenwand 23 tritt bereits bei geringen, von oben oder von unten wirkenden Druckkräften eine Verformung ein. Würden die Seitenwände senkrecht stehen, käme die Verformung erst zustande, wenn die zum Ausknicken der Seitenwand erforderliche Druckkraft aufgebracht ist. Außerdem läßt die kegelstumpfförmige Gestalt der Noppen 19 zwischen den Noppen 19 Freiräume entstehen, was die Elastizität im Bereich der Noppen 19 verbessert und außerdem zu einer günstigeren Ventilation der Fußsohle im Fersen- und im Ballenbereich 5, 7 führt.

Die Anordnung der Noppen 19 auf dem Kern 8 ist derart, daß die Noppen 19 mit ihrem dem Kern 8 zugekehrten größeren Ende etwa aneinanderstoßen und außerdem ist ihr Durchmesser auf die Wellengestalt des Kerns 8 in der Weise abgestimmt, daß sie jeweils zwischen zwei benachbarten Wellenkämmen 12 Platz finden. Die Noppen 19 in benachbarten Reihen stehen praktisch nicht auf Lücke, sondern jeweils etwa vier unmittelbar benachbarte Noppen 19 liegen auf den Eckpunkten eines Quadrates oder einer Raute, die fast rechtwinklige Eckenwinkel hat. Es ist lediglich eine geringfügige Abweichung vom rechten Winkel entsprechend der Berandung der Vertiefung 17 bzw. 18 oder 21 vorhanden.

Andererseits läßt sich jederzeit der Abstand zwischen den Noppen 19 etwas vergrößern, so daß sie im Basisbereich im Wellental 13 nicht unmittelbar aneinandergrenzen.

Abgesehen von der dargestellten Ausführungsform, bei der die Noppen 19 die Gestalt von geraden und an der Oberseite ebenen Kegelstümpfen haben, können die Noppen 19 auch eine Halbkugelform mit etwa kreisrundem Grundriß haben oder ihr Grundriß kann, abweichend von der Kreisform, in Längsrichtung des Wellentales 13 oval sein, wobei wiederum eine abgeflachte oder eine abgerundete Oberfläche in gleicher Weise in Betracht kommt. Die Kammern 22 haben eine entsprechend ähnliche Gestalt.

Eine besonders dichte Packung der jeweils immer Kammern 22 enthaltenden Noppen 19 läßt sich erreichen, wenn die Noppen 19 einen eckigen Grundriß haben. Dabei bedeutet Grundriß jene Durchdringungsfläche, die entsteht, wenn die Noppen 19 sich auf einer ebenen Unterlage befinden, da die Wellenform ohnehin in komplizierter Weise den sichtbaren Rand verändert.

Je nach gewünschter Nachgiebigkeit der Noppen 19 sind die Kammern 22 mit Gas, beispielsweise Luft oder einem inerten Gas, beispielsweise Stickstoff, gefüllt oder sie können auch eine viskose Flüssigkeit mit gelartiger Konsistenz enthalten. In ersteren Fall entsteht die Elastizität aufgrund der Nachgiebigkeit der Seitenwand 23 bzw. des Daches 24 und der Kompressibilität des enthaltenen Gases, während im Falle der Füllung der Kammern 22 mit einem Gel die Nachgiebigkeit ausschließlich aufgrund der Dehnbarkeit der Seitenwand 23 und des Daches 24 zustandekommt.

Die gezeigte Sohle 1 ist, wie erwähnt, eine Vollsohle. Vorteile werden aber erzielt, wenn die Sohle 1 eine Halbsohle ist, d.h. wenn sie, ausgehend von dem Spitzenbereich 4, nur bis zu einer gestrichelten Linie 25 reicht. Auch andere Längen der Sohle sind möglich, beispielsweise wenn sie bis zu einer Linie 26 reicht, so daß der Fersenbereich 7 fehlt. Bei bestimmten Anwendungen kann es auch zweckmäßig sein, ausschließlich im Fersenbereich 7 die Noppen 19 vorzusehen und im Ballenbereich 5 die Beschichtung 14 glatt durchlaufen zu lassen.

Die vorteilhaften anisotropen Elastizitätseigenschaften der Schuhsohle 1 lassen sich nicht nur mit einem gewellten Blech als Kern 8 erreichen, das aus Stahl oder Leichtmetall besteht, sondern auch mit einem entsprechend gespritzten Kunststofformteil oder aber mit einem Kern 8, der etwa eine planparallele Platte ist, wenn innerhalb des Kerns 8 Strukturelemente vorgesehen sind, die zu anisotropen Biegeeigenschaften führen.

Zweckmäßig sind hierbei im wesentlichen gleichgerichtete Fasern, die quer zur Sohlenlängsachse liegen, und damit die Biegsamkeit der Sohle 1 in Laufrichtung gesehen wenig beeinflussen, während die Nachgiebigkeit quer dazu durch die Fasern behindert wird, so daß eine größere Steifigkeit zustandekommt.

Schließlich können auch bestimmte Bereiche der Schuhsohle 1, die ohnehin nicht mit dem Fuß oder dem Boden in Berührung kommen, vollkommen frei von den Beschichtungen 14 oder 15 sein.

Anstelle des gewellten Bleches kann für den Kern 8 auch eine Schar von im wesentlichen parallel nebeneinander liegenden Stäben verwendet werden, die entweder für sich genommen umspritzt sind oder die mit Hilfe der beiden Beschichtungen 14 und 15 eingebettet und an Ort und Stelle gehalten werden. Diese Stäbe würden dann quer bzw. rechtwinklig zu der Längsachse der Schuhsohle 1 liegen.

Während bei dem gezeigten Ausführungsbeispiel die Noppen 19 jeweils für sich stoffschlüssig mit der Oberseite des Kerns 8 verbunden sind, beispielsweise durch Aufvulkanisieren, können auch Noppen 19 Verwendung finden, die jeweils einen eigenen Boden aufweisen, so daß auch ohne den Kern 8 jede Noppe 19 eine nach außen geschlossene Kammer 22 ergibt. Mit diesem Boden werden kann die Noppen 19 auf dem Kern 8 befestigt. Eine weitere Variante besteht darin, daß sämtliche Böden aller Noppen 19 stoffschlüssig bzw. einstückig miteinander verbunden sind. Es liegt dann gleichsam zwischen den Noppen 19 und dem Kern 8 eine Zwischen- oder Einlage, was bei bestimmten Ausführungsformen für den Kern eine einfachere Herstellung bedeutet.

## Patentansprüche

1. Schuhsohle (1) für eine Schuheinheit, mit einem flachen- oder plattenförmigen Kern (8), der bezüglich einer parallel zu der Querachse der Schuheinheit liegenden Krümmungsachse biegsamer ist als bezüglich einer parallel zu der Längsachse der Schuheinheit liegenden Krümmungsachse, mit zumindest auf der der Fußsohle zugekehrten Seite des Kerns (8) befindlichen nachgiebigen Beschichtung (14, 15) und mit wenigstens einer in der Beschichtung (14, 15) befindlichen geschlossenen Kammer (22).

2. Schuhsohle nach Anspruch 1, dadurch gekennzeichnet, daß in der Beschichtung (14, 15) mehrere Kammern (22) ausgebildet sind.

3. Schuhsohle nach Anspruch 2, dadurch gekennzeichnet, daß benachbarte Kammern (22) voneinander getrennte Wände (23) aufweisen, derart, daß voneinander getrennte Noppen (19) entstehen, von denen jede eine Kammer (22) enthält.

4. Schuhsohle nach Anspruch 2, dadurch gekennzeichnet, daß die Kammern (22) in der Draufsicht etwa kreisförmigen Querschnitt haben.

5. Schuhsohle nach Anspruch 2, dadurch gekennzeichnet, daß jede Kammer (22) von einer in sich geschlossenen Seitenwand (23) sowie einem damit verbundenen Dach (24) und einer Seitenfläche des Kerns (8) begrenzt ist.

6. Schuhsohle nach Anspruch 5, dadurch gekennzeichnet, daß die Seitenwand (23) bezüglich einer auf der von dem Kern (8) definierten Ebene senkrecht stehenden Achse schräg verläuft.

7. Schuhsohle nach Anspruch 6, dadurch gekennzeichnet, daß die Seitenwand (23) einen Kegelstumpf begrenzt, dessen große Fläche dem Kern (8) zugewandt ist.

8. Schuhsohle nach Anspruch 3, dadurch gekennzeichnet, daß die Noppen (19) bzw. die Kammern (22) eine im wesentlichen ebene Oberseite aufweisen.

9. Schuhsohle nach Anspruch 3, dadurch gekennzeichnet, daß die Noppen (19) bzw. die Kammern (22) eine etwa halbkugelförmige Gestalt haben

10. Schuhsohle nach Anspruch 3, dadurch gekennzeichnet, daß die Noppen (19) bzw. die Kammern (22) einen ovalen Grundriß aufweisen.

11. Schuhsohle nach Anspruch 3, dadurch gekennzeichnet, daß die Noppen (19) bzw. die Kammern (22) einen rechteckigen Grundriß haben.

12. Schuhsohle nach Anspruch 2, dadurch gekennzeichnet, daß die Kammern (22) untereinander strömungsmäßig nicht in Verbindung stehen.

13. Schuhsohle nach Anspruch 2, dadurch gekennzeichnet, daß jeweils mehrere Kammern (22) in wenigstens einem Bereich (17, 18, 21) angeordnet sind und daß die Sohle (1) außerhalb dieses wenigstens einen Bereiches frei von Kammern (22) ist.

14. Schuhsohle nach Anspruch 13, dadurch gekennzeichnet, daß sie wenigstens zwei Bereiche (17, 18, 21) aufweist, von denen sich der eine im Ballenbereich (5) und der andere im Fersenbereich (7) befindet.

15. Schuhsohle nach Anspruch 1, dadurch gekennzeichnet, daß sie im Gelenkbereich (6) frei von Kammern (22) ist.

16. Schuhsohle nach Anspruch 13, dadurch gekennzeichnet, daß in der Umgebung der bereichsweise angeordneten Kammern (22) die Beschichtung (14, 15) eine Höhe aufweist, die nicht höher ist als eine von der Oberseite der unbelasteten Kammern (22) definierten Ebene.

17. Schuhsohle nach Anspruch 1, dadurch gekennzeichnet, daß sie beidseits des Kerns (8) eine Beschichtung (14, 15) aufweist.

18. Schuhsohle nach Anspruch 17, dadurch gekennzeichnet, daß sie beidseits des Kerns (8) zumindest eine Luftkammer (22) aufweist.

19. Schuhsohle nach Anspruch 17, dadurch gekennzeichnet, daß sie beidseits des Kerns (8) in Bereichen (17, 18, 21) befindliche Kammern (22) enthält.

20. Schuhsohle nach Anspruch 17, dadurch gekennzeichnet, daß zumindest ein Bereich (18) von Kammern (22) an der Oberseite (2) mit einem Bereich (21) an der Unterseite (16) im wesentlichen deckungsgleich ist.

21. Schuhsohle nach Anspruch 17, dadurch gekennzeichnet, daß die Beschichtung (15) an der Unterseite (16) mit einem Schuhsohlenprofil versehen ist.

22. Schuhsohle nach Anspruch 2, dadurch gekennzeichnet, daß die Kammern (22) mit Gas wie Luft oder einem im wesentlichen inerten Gas wie Stickstoff gefüllt sind.

23. Schuhsohle nach Anspruch 2, dadurch gekennzeichnet, daß die Kammern (22) mit einer hochviskosen Flüssigkeit gefüllt sind.

24. Schuhsohle nach Anspruch 23, dadurch gekennzeichnet, daß die hochviskose Flüssigkeit die Konsistenz eines Gels aufweist.

25. Schuhsohle nach Anspruch 3, dadurch gekennzeichnet, daß die Wandstärke der Kammern (22) zwischen 0,1 und 1,5 mm liegt.

26. Schuhsohle nach Anspruch 3, dadurch gekennzeichnet, daß die lichte Höhe der Kammern (22) an der höchsten Stelle zwischen 1,5 und 10 mm, vorzugsweise zwischen 1,5 und 5 mm liegt.

27. Schuhsohle nach Anspruch 17, dadurch gekennzeichnet, daß Teile des Kerns (8) frei von einer Beschichtung (14, 15) sind.

28. Schuhsohle nach Anspruch 2, dadurch gekennzeichnet, daß die Beschichtung (14, 15) und/oder die Wände (23, 24) der Kammern (22) aus den Materialien Gummi oder Gummiersatzstoffe oder ähnlichen Kunststoffen ausgewählt sind.

29. Schuhsohle nach Anspruch 28, dadurch gekennzeichnet, daß der Gummi Natur- oder Synthesekautschuk ist.

30. Schuhsohle nach Anspruch 28, dadurch gekennzeichnet, daß die Gummiersatzstoffe aus Materialien wie Polyurethan oder thermoplastische Elastomere ausgewählt sind.

31. Schuhsohle nach Anspruch 1, dadurch gekennzeichnet, daß der Kern (8) aus einer Blechplatte besteht, die über die gesamte Länge des Kerns (8) mit quer zu der Längsachse der Schuheinheit verlaufenden Wellen (11) versehen ist.

32. Schuhsohle nach Anspruch 31, dadurch gekennzeichnet, daß der Kern (8) in einem Querschnitt, parallel zu der Längsachse der Schuheinheit gesehen, einen zickzackförmigen Verlauf aufweist.

33. Schuhsohle nach Anspruch 1, dadurch gekennzeichnet, daß der Kern (8) aus einem eine Verstärkung enthaltenden Kunstharz besteht und plattenförmige Gestalt aufweist und daß die Verstärkung dem Kern (8) bezüglich einer parallel zu der Längsachse der Schuheinheit verlaufenden Krümmungsachse größere Steifigkeit verleiht als quer dazu.

34. Schuhsohle nach Anspruch 33, dadurch gekennzeichnet, daß die Verstärkung eine Faserverstärkung ist und daß die Fasern im wesentlichen quer zu der Längsachse der Schuheinheit liegen.

35. Schuhsohle nach Anspruch 1, dadurch gekennzeichnet, daß zwischen der die Kammern (22) bildenden Beschichtung (14, 15) und dem Kern (8) wenigstens eine Zwischenlage angeordnet ist.

36. Schuhsohle nach Anspruch 1, dadurch gekennzeichnet, daß ihre Fläche kleiner ist als eine von einer Brandsohle der Schuheinheit definierte Fläche.

37. Schuhsohle nach Anspruch 1, dadurch gekennzeichnet, daß sie eine Halbsohle ist.

38. Schuhsohle nach Anspruch 1, dadurch gekennzeichnet, daß sie längs ihrer Außenkontur (3) mit einem in Richtung auf einen Schuhschaft der Schuheinheit aufragenden Rand versehen ist.

39. Schuhsohle nach Anspruch 1, dadurch gekennzeichnet, daß der Kern (8) seitlich umspritzt ist.

40. Schuhsohle nach Anspruch 39, dadurch gekennzeichnet, daß der Kern (8) im wesentlichen eingebettet ist.

## Claims

1. Shoe sole (1) for a shoe unit, with a planar or plate-shaped core (8), which is more flexible relative to an axis of curvature located parallel to the transverse axis of the shoe unit than relative to an axis of curvature located parallel to the longitudinal axis of the shoe unit, with an elastic coating (14, 15) located at least on the side of the core (8) facing the sole of the foot, and with at least one chamber (22) located in the coating (14, 15).

2. Shoe sole according to Claim 1, characterised in that several chambers (22) are formed in the coating (14, 15).

3. Shoe sole according to Claim 2, characterised in that adjacent chambers (22) have separate walls (23) so that separate nubs (19) are formed, each containing a chamber (22).

4. Shoe sole according to Claim 2, characterised in that the chambers (22) have an approximately circular cross-section in plan view.

5. Shoe sole according to Claim 2, characterised in that each chamber (22) is defined by an enclosed side wall (23) as well as by a top (24) connected thereto and a side face of the core (8).

6. Shoe sole according to Claim 5, characterised in that the side wall (23) extends obliquely relative to an axis standing perpendicular on the plane defined by the core (8).

7. Shoe sole according to Claim 6, characterised in that the side wall (23) defines a truncated cone, the large surface of which faces the core (8).

8. Shoe sole according to Claim 3, characterised in that the nubs (19) or the chambers (22) have an essentially plane upper side.

9. Shoe sole according to Claim 3, characterised in that the nubs (19) or the chambers (22) have an approximately semispherical shape.

10. Shoe sole according to Claim 3, characterised in that the nubs (19) or the chambers (22) have an oval basic contour.

11. Shoe sole according to Claim 3, characterised in that the nubs (19) or the chambers (22) have a rectangular basic contour.

12. Shoe sole according to Claim 2, characterised in that the chambers (22) do not connect to one another with respect to flow.

13. Shoe sole according to Claim 2, characterised in that several chambers (22) arc respectively arranged in at least one zone (17, 18, 21); and that outside this at least one zone, the sole (1) is free from chambers (22).

14. Shoe sole according to Claim 13, characterized in that it has at least two zones (17, 18, 21), one of which is located in the ball area (5) and the other in the heal area (7).

15. Shoe sole according to Claim 1, characterised in that it is free from chambers (22) in its waist area (6).

16. Shoe sole according to Claim 13, characterised in that in the area surrounding the chambers (22) arranged in zones, the height of the coating (14, 15) is not higher than a plane defined by the upper side of the unstressed chambers (22).

17. Shoe sole according to Claim 1, characterised in that it has a coating (14, 15) on both sides of the core (8).

18. Shoe sole according to claim 17, characterised in that it has at least one air chamber (22) on both sides of the core (8).

19. Shoe sole according to Claim 17, characterised in that it contains chambers (22) located in zones (17, 18, 21) on both sides of the core (8).

20. Shoe sole according to Claim 17, characterised in that at least one zone (18) of chambers (22) on the upper side (2) is essentially congruent with a zone (21) on the underside (16).

21. Shoe sole according to Claim 17, characterized in that the coating (15) on the underside (16) is provided with a shoe sole profile.

22. Shoe sole according to Claim 2, characterised in that the chambers (22) are filled with gas such as air or an essentially inert gas such as nitrogen.

23. Shoe sole according to Claim 2, characterised in that the chambers (22) are filled with a highly viscous liquid.

24. Shoe sole according to Claim 23, characterised in that the highly viscous liquid has the consistency of a gel.

25. Shoe sole according to Claim 3, characterised in that the wall thickness of the chambers (22) is between 0.1 and 1.5 mm.

26. Shoe sole according to Claim 3, characterised in that the height of the chambers (22) at the highest point is between 1.5 and 10 mm, preferably between 1.5 and 5 mm.

27. Shoe solo according to Claim 17, characterised in that parts of the core (8) are free from a coating (14, 15).

28. Shoe sole according to Claim 2, characterised in that the coating (14, 15) and/or the walls (23, 24) of the chambers (22) are selected from the materials rubber or rubber substitutes or similar plastics.

29. Shoe sole according to Claim 28, characterised in that the rubber is natural or synthetic rubber.

30. Shoe sole according to Claim 28, characterised in that the rubber substitutes are selected from materials such as polyurethane or thermoplastic elastomers.

31. Shoe sole according to Claim 1, characterised in that the core (8) is composed of a metal plate which is provided with undulations (11) running transversely to the longitudinal axis of the shoe unit over the entire length of the core (8).

32. Shoe sole according to Claim 31, characterised in that the core (8) runs in a zigzag shape in a cross-section viewed parallel to the longitudinal axis of the shoe unit.

33. Shoe sole according to Claim 1, characterised in that the core (8) is made of a synthetic resin containing a reinforcement and has a plate-shaped structure; and that the reinforcement provides the core (8) with greater rigidity relative to an axis of curvature running parallel to the longitudinal axis of the shoe unit than transversely thereto.

34. Shoe sole according to Claim 33, characterised in that the reinforcement is a fibre reinforcement; and that the fibres lie essentially transversely to the longitudinal axis of the shoe unit.

35. Shoe sole according to Claim 1, characterised in that at least one intermediate layer is arranged between the coating (14, 15) forming the chambers (22) and the core (8).

36. Shoe sole according to claim 1, characterised in that its surface is smaller than a surface defined by an insole of the shoe unit.

37. Shoe sole according to Claim 1, characterised in that it is a half sole.

38. Shoe sole according to Claim 1, characterised in that it is provided along its outer contour (3) with an edge protruding towards a shoe shaft of the shoe unit.

39. Shoe solo according to Claim 1, characterised in that the core (8) is laterally extrusion coated.

40. Shoe sole according to Claim 39, characterised in that the core (8) is essentially embedded.

## Revendications

1. Semelle (1) pour un article chaussant, comprenant un noyau (8) plat ou en forme de plaque qui est plus flexible par rapport à un axe de courbure s'étendant parallèlement à l'axe transversal de l'article chaussant que par rapport à un axe de courbure s'étendant parallèlement à l'axe longitudinal de l'article chaussant, un revêtement (14, 15) souple se trouvant au moins sur le côté du noyau (8) tourné vers la plante du pied, et au moins une chambre (22) fermée se trouvant dans le revêtement (14, 15).

2. Semelle suivant la revendication 1, caractérisée par le fait que plusieurs chambres (22) sont disposées dans le revêtement (14, 15).

3. Semelle suivant la revendication 2, caractérisée par le fait que les chambres (22) voisines présentent des parois (23) séparées les unes des autres, de manière à former des boutons (19) séparés les uns des autres, dont chacun contient une chambre (22).

4. Semelle suivant la revendication 2, caractérisée par le fait que les chambres (22) présentent en vue en plan une section à peu près circulaire.

5. Semelle suivant la revendication 2, caractérisée par le fait que chaque chambre (22) est délimitée par une paroi latérale (23) fermée sur elle-même, par un toit (24) relié à cette paroi et par une surface latérale du noyau (8).

6. Semelle suivant la revendication 5, caractérisée par le fait que la paroi latérale (23) est oblique par rapport à un axe perpendiculaire au plan défini par le noyau (8).

7. Semelle suivant la revendication 6, caractérisée par le fait que la paroi latérale (23) délimite un tronc de cône dont la grande base est tournée vers le noyau (8).

8. Semelle suivant la revendication 3, caractérisée par le fait que les boutons (19) ou les chambres (22) présentent un côté supérieur essentiellement plan.

9. Semelle suivant la revendication 3, caractérisée par le fait que les boutons (19) ou les chambres (22) présentent une forme à peu près hémisphérique.

10. Semelle suivant la revendication 3, caractérisée par le fait que les boutons (19) ou les chambres (22) présentent un profil de base oval.

11. Semelle suivant la revendication 3, caractérisée par le fait que les boutons (19) ou les chambres (22) présentent un profil de base rectangulaire.

12. Semelle suivant la revendication 2, caractérisée par le fait que les chambres (22) ne communiquent pas entre elles du point de vue écoulement de fluide.

13. Semelle suivant la revendication 2, caractérisée par le fait que plusieurs chambres (22) sont disposées dans au moins une zone (17, 18, 21) et que la semelle (1) est exempte de chambres (22) en dehors de cette zone.

14. Semelle suivant la revendication 13, caractérisée par le fait qu'elle présente au moins deux zones (17, 18, 21) de chambres dont l'une est située dans la zone métatarsienne (5) et l'autre dans la zone du talon (7).

15. Semelle suivant la revendication 1, caractérisée par le fait qu'elle est exempte de chambres (22) dans la zone (6) de la voûte plantaire.

16. Semelle suivant la revendication 13, caractérisée par le fait qu'au voisinage des chambres (22) disposées par zone(s), le revêtement (14, 15) présente une hauteur qui ne dépasse pas le plan défini par le côté supérieur des chambres (22) à l'état non sollicité.

17. Semelle suivant la revendication 1, caractérisée par le fait qu'elle présente un revêtement (14, 15) sur les deux côtés du noyau (8).

18. Semelle suivant la revendication 17, caractérisée par le fait qu'elle présente au moins une chambre (22) remplie d'air sur les deux côtés du noyau (8).

19. Semelle suivant la revendication 17, caractérisée par le fait qu'elle présente, sur les deux côtés du noyau (8), des chambres (22) disposées par zone(s) (17, 18, 21).

20. Semelle suivant la revendication 17, caractérisée par le fait qu'au moins une zone (17) de chambres (22) sur le côté supérieur (2) est essentiellement congruente avec une zone (21) sur le côté inférieur (16).

21. Semelle suivant la revendication 17, caractérisée par le fait que le revêtement (15) sur le côté inférieur (16) est muni d'un profil de semelle.

22. Semelle suivant la revendication 2, caractérisée par le fait que les chambres (22) sont remplies de gaz tel que l'air ou d'un gaz essentiellement inerte tel que l'azote.

23. Semelle suivant la revendication 2, caractérisée par le fait que les chambres (22) sont remplies d'un liquide à viscosité élevée.

24. Semelle suivant la revendication 23, caractérisée par le fait que le liquide à viscosité élevée présente la consistance d'un gel.

25. Semelle suivant la revendication 3, caractérisée par le fait que l'épaisseur de paroi des chambres (22) est comprise entre 0,1 et 1,5 mm.

26. Semelle suivant la revendication 3, caractérisée par le fait que la hauteur intérieure des chambres (22) à l'endroit le plus haut est comprise entre 1,5 et 10 mm, de préférence entre 1,5 et 5 mm.

27. Semelle suivant la revendication 17, caractérisée par le fait que des parties du noyau (8) sont exemptes de revêtement (14, 15).

28. Semelle suivant la revendication 2, caractérisée par le fait que le revêtement (14, 15) et/ou les parois (23, 24) des chambres (22) sont constitués par des matériaux sélectionnés parmi le caoutchouc ou des produits de substitution de caoutchouc ou des matières plastiques semblables.

29. Semelle suivant la revendication 28, caractérisée par le fait que le caoutchouc est du caoutchouc naturel ou du caoutchouc synthétique.

30. Semelle suivant la revendication 28, caractérisée par le fait que les produits de substitution de caoutchouc sont sélectionnés parmi les matériaux tels que le polyuréthane ou des élastomères thermoplastiques.

31. Semelle suivant la revendication 1, caractérisée par le fait que le noyau (8) est constitué par une plaque de tôle qui est munie sur toute la longueur du noyau (8) d'ondulations (11) s'étendant transversalement à l'axe longitudinal de l'article chaussant.

32. Semelle suivant la revendication 31, caractérisée par le fait que le noyau (8) présente, en coupe transversale, parallèlement à l'axe longitudinal de l'article chaussant, une allure essentiellement en forme de zigzag.

33. Semelle suivant la revendication 1, caractérisée par le fait que le noyau (8) est constitué par une résine synthétique contenant une charge de renforcement et présente une forme de plaque et que le renfort procure au noyau (8), par rapport a un axe de courbure s'étendant parallèlement à l'axe longitudinal de l'article chaussant, une rigidité plus grande que transversalement à cet axe.

34. Semelle suivant la revendication 33, caractérisée par le fait que la charge de renforcement est constituée par des fibres et que les fibres sont orientées essentiellement transversalement à l'axe longitudinal de l'article chaussant.

35. Semelle suivant la revendication 1, caractérisée par le fait qu'au moins une couche intermédiaire est disposée entre le revêtement (14, 15) formant les chambres (22) et le noyau (8).

36. Semelle suivant la revendication 1, caractérisée par le fait que sa superficie est plus petite que la superficie de la semelle intérieure ou première de l'article chaussant.

37. Semelle suivant la revendication 1, caractérisée par le fait qu'elle constitue une demi-semelle ou semelle avant.

38. Semelle suivant la revendication 1, caractérisée par le fait qu'elle est munie sur son contour extérieur (3) d'un rebord faisant saillie en direction d'une tige de l'article chaussant.

39. Semelle suivant la revendication 1, caractérisée par le fait que le noyau (8) est surmoulé latéralement.

40. Semelle suivant la revendication 39, caractérisée par le fait que le noyau (8) est essentiellement enrobé.
